# EUROPÄISCHE PATENTSCHRIFT

(11) **EP 3 196 144 B1**
(45) Veröffentlichungstag und Bekanntmachung des Hinweises auf die Patenterteilung: **13.03.2019**
(21) Anmeldenummer: 16002145.7
(22) Anmeldetag: 05.10.2016
(51) Int. Cl.: B65D 65/12, B65D 81/03

(54) **VERPACKUNGSMATERIAL**
PACKING MATERIAL
MATÉRIAU D'EMBALLAGE

(30) Priorität: 20.01.2016 DE 102016000481
(43) Veröffentlichungstag der Anmeldung: 26.07.2017
(73) Patentinhaber: K.L. Kaschier- und Laminier GmbH, 48455 Bad Bentheim-Gildehaus (DE)
(72) Erfinder: Schulze Wehninck, Rembert, 81667 München (DE); Kischa, Lars, 51674 Wiehl (DE)
(74) Vertreter: Cohausz Hannig Borkowski Wißgott

(56) Entgegenhaltungen:
- EP-A2- 1 227 181
- WO-A1-2013/154890
- DE-A1-102008 019 720
- US-A- 5 143 672
- US-A1- 2002 077 015

## Beschreibung

Die Erfindung betrifft ein flächiges Verpackungsmaterial für zu transportierende Gegenstände.

Es ist bekannt, zu transportierende Gegenstände durch ein Verpackungsmaterial zu umhüllen, das aus einzelnen Leisten zusammengesetzt ist, die beidseitig durch Folien oder Papier kaschiert sind. Aufgrund der Abstände zwischen den einzelnen Leisten ist dieses Verpackungsmaterial zwar biegsam, aber die Außenform des zu verpackenden Gegenstandes ist wenig anpassungsfähig und kann gegen Schläge und Stöße kaum schützen. Ferner ist dieses bekannte Material aufwendig in der Herstellung und wenig stabil.

Aus der US 2002/0077015 A1 ist ein Verpackungsmaterial bekannt, das durch ein auf einem schrumpffähigen Film geklebtes Gewirke gebildet ist. Das Gewirke ist nur in bestimmten Bereichen, insbesondere Linien, mit dem schrumpffähigem Film verbunden, so dass sich bei der Herstellung durch temperaturinduziertes Schrumpfen des Films Kissen im Gewirke bilden, die zur Dämpfung von Stößen vorgesehen sind.

Aufgabe der Erfindung ist es, ein widerstandfähiges Verpackungsmaterial zu schaffen, das bei einfacher und preiswerter Herstellung sich der Außenkontur des verpackenden Gegenstandes optimal anpasst, damit es leicht um Ecken und Kanten des zu schützenden Gegenstandes gebogen werden kann. Ferner soll das Verpackungsmaterial gegen Stöße und Schläge optimal schützen.

Diese Aufgabe wird erfindungsgemäß dadurch gelöst, dass es eine Vliesschicht aus Kunststofffasern aufweist, deren Fasern aus einem thermoplastischen Kunststoff bestehen, und dass die Vliesschicht auf ihrer Vorderseite in Abständen zueinander parallel liegende längliche Vertiefungen aufweist, die durch Pressen und Wärmezufuhr erzeugt sind.

Ein solches Verpackungsmaterial kann aufgrund der länglichen Vertiefungen bzw. Nuten oder Rillen leicht um Ecken und Kanten des zu schützenden Gegenstandes gebogen werden, wobei das Material sogar rollfähig und faltfähig ist. Das Verpackungsmaterial passt sich damit der Außenkontur des zu verpackenden Gegenstandes gut an und die weichen Bereiche der Fließschicht zwischen den länglichen Vertiefungen schützen den zu verpackenden Gegenstand gegen Stöße und Schläge bei Transport und Montage. Zudem ist das Material stabil und einfach und preiswert in der Herstellung.

Vorzugsweise wird vorgeschlagen, dass die länglichen Vertiefungen die Form gerader Nuten, Rillen, Einkerbungen oder Rinnen aufweisen.

Besonders vorteilhaft ist es, wenn die Rückseite mit einer Schutzfolie aus Kunststoff oder Metall kaschiert ist. Hierdurch wird ein Schutz gegen äußere Wettereinflüsse erreicht und zudem die Schlag- bzw. Schockabsorption bei Transport und Montage wesentlich verbessert.

Vorzugsweise wird vorgeschlagen, dass das Vlies Fasern aus Kunststoff aufweist, die zu den Polysulfonen gehören. Hierbei können die Fasern aus Polyethersulfon (PES) bestehen. Von Vorteil ist auch, wenn die Fasern Bikomponentenfasern aus zwei unterschiedlichen Polymeren sind. Auch kann das Vlies zusätzlich zu den Fasern aus thermoplastischem Kunststoff Naturfasern aufweisen. Dabei können die Naturfasern aus Flachs, Kenal, PLA oder Hanf bestehen. Ferner ist von Vorteil, wenn die Naturfasern mit einem thermoplastischen Kunststoff ausgerüstet sind.

Vorzugsweise wird vorgeschlagen, dass die für das Herstellen der länglichen Vertiefungen verwendete Wärme durch Hochfrequenz oder Ultrafrequenz oder durch Heißprägewalzen erzeugt wird, so dass auf technisch einfache Weise eine partielle Versteifung im Bereich der Vertiefungen erreicht wird.

Vorzugsweise wird vorgeschlagen, dass die Vliesschicht eine Dicke von 5 bis 15 mm aufweist.

Eine wesentliche weitere Flexibilisierung des Verpackungsmaterials wird dann erreicht, wenn quer zu den länglichen Vertiefungen weitere längliche Quer-Vertiefungen durch Pressen und Wärmezufuhr in die Vliesschicht eingebracht sind.

Vorzugsweise wird vorgeschlagen, dass der Abstand zwischen den länglichen Vertiefungen 30 bis 100 mm beträgt.

Ein Ausführungsbeispiel der Erfindung ist in der Zeichnung perspektivisch dargestellt und wird im Folgenden näher beschrieben.

Das Verpackungsmaterial 1 besitzt eine Vliesschicht 2 aus Kunststofffasern mit einer Dicke D von 5 bis 15 mm vorzugsweise von 8 bis 12 mm. Die Fasern bestehen aus einem Kunststoff, der zu den Polysulfonen gehört. Vorzugsweise bestehen die Fasern aus Polyethersulfon (PES). Auch können die Fasern Bikomponentenfasern sein aus zwei unterschiedlichen Polymeren.

In einer alternativen Ausführung weist das Vlies zusätzlich zu den Fasern aus thermoplastischem Kunststoff Naturfasern auf insbesondere aus Flachs, Kenal PLA (Polylactid-Kunststoff) oder Hanf. Dabei können die Naturfasern mit einem thermoplastischen Kunststoff ausgerüstet sein. Vorzugsweise werden Recyling-Fasern verwendet, die Bikomponentenfasern aufweisen können.

Auf der Vorderseite der Vliesschicht 2 sind längliche Vertiefungen 3 durch Pressen und Wärmezufuhr eingebracht. Hierbei kann die Wärme durch Hochfrequenz oder Ultrafrequenz erzeugt sein. Alternativ werden die Vertiefungen 3 durch Heißprägewalzen erzeugt.

Die länglichen Vertiefungen 3 weisen die Form gerader Nuten, Rillen, Einkerbungen oder Rinnen auf und sind parallel zueinander in den gleichen Abständen A angeordnet. Hierbei beträgt der Abstand A zwischen den länglichen Vertiefungen 30 bis 100 mm vorzugsweise 40 bis 70 mm.

Quer zu den länglichen Vertiefungen 3 sind weitere längliche Vertiefungen 4 als Quervertiefungen in gleicher Weise eingebracht, die vorzugsweise den gleichen Querschnitt und die gleichen Abstände A voneinander aufweisen wie die Längsvertiefungen 3. Die Vertiefungen 3, 4 sind vorzugsweise rechtwinklig zueinander angeordnet.

Die Rückseite des Verpackungsmaterials 1 ist mit einer Schutzfolie 5 ausgerüstet bzw. belegt, die angeschweißt oder angeklebt ist. Diese Schutzfolie 5 aus Kunststoff oder Metall bedeckt die gesamte Rückseite des Verpackungsmaterials.

Schließlich ist in einer weiteren Ausführung die Innenseite des Verpackungsmaterials mit einer Folie aus Kunststoff oder Metall versehen bzw. laminiert.

## Patentansprüche

1. Flächiges Verpackungsmaterial (1) für zu transportierende Gegenstände, das eine Vliesschicht (2) aus Kunststofffasern aufweist, deren Fasern aus einem thermoplastischen Kunststoff bestehen, wobei die Vliesschicht (2) auf ihrer Vorderseite in Abständen zueinander parallel liegende längliche Vertiefungen (3, 4) aufweist, wobei die länglichen Vertiefungen (3, 4) die Form gerader Nuten, Rillen, Einkerbungen oder Rinnen aufweisen, **dadurch gekennzeichnet, dass** die Vertiefungen (3, 4) durch Pressen mit Wärmezufuhr erzeugt sind.

2. Verpackungsmaterial nach Anspruch 1, **dadurch gekennzeichnet, dass** eine Rückseite der Vliesschicht (2) mit einer Schutzfolie (5) aus Kunststoff oder Metall kaschiert ist.

3. Verpackungsmaterial nach einem der vorherigen Ansprüche, **dadurch gekennzeichnet, dass** die Vliesschicht (2) Fasern aus Kunststoff aufweist, die zu den Polysulfonen gehören.

4. Verpackungsmaterial nach Anspruch 3, **dadurch gekennzeichnet, dass** die Fasern aus Polyethersulfon (PES) bestehen.

5. Verpackungsmaterial nach einem der vorgenannten Ansprüche, **dadurch gekennzeichnet, dass** die Fasern Bikomponentenfasern aus zwei unterschiedlichen Polymeren sind.

6. Verpackungsmaterial nach einem der vorgenannten Ansprüche, **dadurch gekennzeichnet, dass** die Vliesschicht (2) zusätzlich zu den Fasern aus thermoplastischem Kunststoff Naturfasern aufweist.

7. Verpackungsmaterial nach Anspruch 6, **dadurch gekennzeichnet, dass** die Naturfasern aus Flachs, Kenal, PLA oder Hanf bestehen.

8. Verpackungsmaterial nach Anspruch 6 oder 7, **dadurch gekennzeichnet, dass** die Naturfasern mit einem thermoplastischen Kunststoff ausgerüstet sind.

9. Verpackungsmaterial nach einem der vorgenannten Ansprüche, **dadurch gekennzeichnet, dass** die für das Herstellen der länglichen Vertiefungen (3, 4) verwendete Wärme durch Hochfrequenz oder Ultrafrequenz oder durch Heißprägewalzen erzeugt wird.

10. Verpackungsmaterial nach einem der vorgenannten Ansprüche, **dadurch gekennzeichnet, dass** die Vliesschicht (2) eine Dicke (D) von 5 bis 15 mm aufweist.

11. Verpackungsmaterial nach einem der vorherigen Ansprüche, **dadurch gekennzeichnet, dass** quer zu den länglichen Vertiefungen weitere längliche Quer-Vertiefungen (4) durch Pressen mit Wärmezufuhr in die Vliesschicht (2) eingebracht sind.

12. Verpackungsmaterial nach einem der vorherigen Ansprüche, **dadurch gekennzeichnet, dass** der Abstand (A) zwischen den länglichen Vertiefungen (3, 4) 30 bis 100 mm beträgt.

## Claims

1. Packaging material (1) in sheet form for articles to be transported, comprising a nonwoven-fabric layer (2) made of synthetic fibres, fibres of which are composed of a thermoplastic, where the nonwoven-fabric layer (2) has, on its front side, elongate depressions (3, 4) situated parallel to one another at intervals, where the elongate depressions (3, 4) have the shape of straight grooves, notches or channels, **characterized in that** the depressions (3, 4) have been produced by pressing with introduction of heat.

2. Packaging material according to Claim 1, **characterized in that** a reverse side of the nonwoven-fabric layer (2) has been laminated to a protective foil (5) made of plastic or metal.

3. Packaging material according to any of the preceding claims, **characterized in that** the nonwoven-fabric layer (2) comprises fibres which are made of plastic and which are classified as polysulfones.

4. Packaging material according to Claim 3, **characterized in that** the fibres are composed of polyether sulfone (PES).

5. Packaging material according to any of the preceding claims, **characterized in that** the fibres are bicomponent fibres made of two different polymers.

6. Packaging material according to any of the preceding claims, **characterized in that** the nonwoven-fabric layer (2) comprises natural fibres in addition to the fibres made of thermoplastic.

7. Packaging material according to Claim 6, **characterized in that** the natural fibres consist of flax, Kenal, PLA or hemp.

8. Packaging material according to Claim 6 or 7, **characterized in that** a thermoplastic has been provided to the natural fibres.

9. Packaging material according to any of the preceding claims, **characterized in that** the heat used for the production of the elongate depressions (3, 4) is generated via high frequency or ultrahigh frequency or via hot embossing rolls.

10. Packaging material according to any of the preceding claims, **characterized in that** the thickness (D) of the nonwoven-fabric layer (2) is from 5 to 15 mm.

11. Packaging material according to any of the preceding claims, **characterized in that** transversely with respect to the elongate depressions further elongate transverse depressions (4) have been introduced into the nonwoven-fabric layer (2) by pressing with introduction of heat.

12. Packaging material according to any of the preceding claims, **characterized in that** the distance (A) between the elongate depressions (3, 4) is from 30 to 100 mm.

## Revendications

1. Matériau d'emballage plat (1) pour des objets à transporter, qui comprend une couche de non-tissé (2) en fibres de matière plastique, dont les fibres sont constituées par une matière plastique thermoplastique, la couche de non-tissé (2) présentant sur son côté avant des creux longitudinaux (3, 4) parallèles les uns aux autres à intervalles, les creux longitudinaux (3, 4) présentant la forme de rainures, sillons, entailles ou rigoles droits, **caractérisé en ce que** les creux (3, 4) sont formés par compression avec apport de chaleur.

2. Matériau d'emballage selon la revendication 1, **caractérisé en ce qu'**un côté arrière de la couche de non-tissé (2) est revêtu avec un film protecteur (5) en une matière plastique ou un métal.

3. Matériau d'emballage selon l'une quelconque des revendications précédentes, **caractérisé en ce que** la couche de non-tissé (2) comprend des fibres en une matière plastique qui fait partie des polysulfones.

4. Matériau d'emballage selon la revendication 3, **caractérisé en ce que** les fibres sont constituées par de la polyéther-sulfone (PES).

5. Matériau d'emballage selon l'une quelconque des revendications précédentes, **caractérisé en ce que** les fibres sont des fibres bicomposantes constituées par deux polymères différents.

6. Matériau d'emballage selon l'une quelconque des revendications précédentes, **caractérisé en ce que** la couche de non-tissé (2) comprend en plus des fibres en une matière plastique thermoplastique des fibres naturelles.

7. Matériau d'emballage selon la revendication 6, **caractérisé en ce que** les fibres naturelles sont constituées par du lin, du kénal, du PLA ou du chanvre.

8. Matériau d'emballage selon la revendication 6 ou 7, **caractérisé en ce que** les fibres naturelles sont équipées d'une matière plastique thermoplastique.

9. Matériau d'emballage selon l'une quelconque des revendications précédentes, **caractérisé en ce que** la chaleur utilisée pour la formation des creux longitudinaux (3, 4) est générée par haute fréquence ou ultra-fréquence ou par gaufrage à chaud.

10. Matériau d'emballage selon l'une quelconque des revendications précédentes, **caractérisé en ce que** la couche de non-tissé (2) présente une épaisseur (D) de 5 à 15 mm.

11. Matériau d'emballage selon l'une quelconque des revendications précédentes, **caractérisé en ce que** des creux transversaux longitudinaux supplémentaires (4) sont formés perpendiculairement aux creux longitudinaux dans la couche de non-tissé (2) par compression avec apport de chaleur.

12. Matériau d'emballage selon l'une quelconque des revendications précédentes, **caractérisé en ce que** l'intervalle (A) entre les creux longitudinaux (3, 4) est de 30 à 100 mm.
